# EUROPÄISCHE PATENTSCHRIFT

(11) **EP 4 028 261 B1**
(45) Veröffentlichungstag und Bekanntmachung des Hinweises auf die Patenterteilung: **06.12.2023**
(21) Anmeldenummer: 20771457.7
(22) Anmeldetag: 28.08.2020
(51) Int. Cl.: B41F 16/00, B41F 19/00, B41F 23/00

(54) **VERFAHREN UND VORRICHTUNG ZUR DRUCKVEREDELUNG**
METHOD AND DEVICE FOR PRINT FINISHING
PROCÉDÉ ET DISPOSITIF DE FINITION D'ÉPREUVES

(30) Priorität: 09.09.2019 DE 102019124105
(43) Veröffentlichungstag der Anmeldung: 20.07.2022
(73) Patentinhaber: KAMA GmbH, 01237 Dresden (DE)
(72) Erfinder: BARTH, Georg, 01159 Dresden (DE); PANITZKE, André, 01920 Haselbachtal (DE)
(74) Vertreter: Lippert Stachow Patentanwälte Rechtsanwälte Partnerschaft mbB
(86) Internationale Anmeldenummer: PCT/EP2020/074055
(87) Internationale Veröffentlichungsnummer: WO 2021/047922

(56) Entgegenhaltungen:
- WO-A2-2009/053316
- US-A1- 2009 078 364
- US-A1- 2015 343 761

## Beschreibung

Die Erfindung betrifft verbesserte Verfahren und Vorrichtungen zur Druckveredelung.

Druckveredelung bezeichnet eine Veränderung der Oberfläche eines Bedruckstoffes wie Papier, Karton usw. durch eine zusätzliche Beschichtung. Durch diese bekommt das Papier entweder einen bestimmten Glanz, eine Struktur oder vorab definierte Effekte, die es in seiner ursprünglichen, unbearbeiteten Form nicht besitzt. Durch Druckveredelung wird eine Veränderung der Papieroberfläche erzielt, die das Printprodukt als Ganzes zum einen durch den Schutz vor Abnutzung langlebiger macht, zum anderen durch eine optische oder haptische Aufwertung zu dessen Verkauf oder zum Verkauf der darin dargestellten Produkte oder Dienstleistungen beiträgt.

Veredelungsverfahren können auf dem Beschichten, Fügen, Umformen oder Trennen des Bedruckstoffes beruhen. Zu den Verfahren, bei denen das Veredeln durch Fügen erfolgt, gehören das Kaschieren, das Laminieren sowie der Folientransfer. Folientransfer umfasst Veredelungsverfahren, bei denen Transferschichten von einer Trägerfolie abgelöst und auf den Bedruckstoff übertragen werden. Zu dieser Verfahrensgruppe gehören das Heißfolienprägen, der Kaltfolientransfer und ein im Rahmen des Digitaldrucks realisierter Folientransfer auf Toner. Neben der ästhetischen Aufwertung eines Produktes kann mit speziellen Folien (Hologrammfolien) auch Produkt- und Dokumentenschutz realisiert werden.

Beim Heißfolienprägen werden unter der Wirkung von Druck, Temperatur und Kontaktzeit Transferschichten einer Prägefolie mit Hilfe eines Prägestempels auf das Material übertragen, das dabei gleichzeitig eine bleibende Formänderung erfährt. Das Heißfolienprägen findet als Planprägen mit einem Werkzeug oder Reliefprägen mit Matrize und Patrize statt. Als Prägewerkzeug kommen entweder flache Prägestempel oder Prägewalzen zum Einsatz, die für den Folientransfer erhitzt werden. Die Temperatur hängt von der verwendeten Prägefolie, dem Bedruckstoff und dem Maschinentyp ab und liegt zwischen 80...220 °C.

Die Prägefolie besteht aus mehreren Schichten. Eine oder mehrere Transferschichten sind entweder direkt auf eine Trägerfolie aus Polyester aufgebracht, oder die Transferschichten sind auf eine auf der Trägerfolie befindliche Trennschicht aufgebracht, die unter Wärmeeinwirkung schmilzt und so die Transferschichten freigibt. Die Transferschichten umfassen eine optisch wirksame Schicht und eine Haftschicht (reaktivierbarer Klebstoff). Die Haftschicht dient der dauerhaften und wischfesten Verbindung der optisch wirksamen Schicht mit dem Bedruckstoff. Für die optisch wirksame Schicht können Farbpigmente, Metallpigmente und Kunststoffe zum Einsatz kommen, was zu sehr unterschiedlichen visuellen Effekten führt.

Beim Kaltfolientransfer werden ähnliche visuelle Effekte erreicht wie bei der Heißfolienprägung, jedoch ohne Materialverformung. Durch Übertragung einer metallisierten Kunststoffschicht, die von einer Trägerfolie abgelöst wird, und gegebenenfalls nachträgliches Überdrucken können unterschiedlichste Metalleffekte erzielt werden.

Die Kaltfolienveredelung wird bei bekannten Verfahren beispielsweise mit zwei zusätzlichen Druckwerken in einer Offsetdruckmaschine realisiert. Im ersten Druckwerk wird mittels einer Standarddruckform ein spezieller Klebstoff auf den Bedruckstoff aufgetragen. Da die Charakteristika des Offsetdrucks zum Tragen kommen, sind kleine Rasterelemente und feine Strichdicken übertragbar. Ein zweites Druckwerk ist mit einer Folientransfervorrichtung ausgestattet. Die Folie wird von der Abwickelstation in den Druckspalt zwischen Gummituchzylinder und Druckzylinder geführt und mit dem Bedruckstoff in Kontakt gebracht.

Die Folie besteht aus mehreren Schichten, die sich auf einer Trägerfolie befinden. Farbgebend sind eine Aluminiumschicht und eine Schutzlackschicht, deren Einfärbung den Farbeindruck beeinflusst. Durch Adhäsion einer Haftschicht mit der aufgedruckten Klebstoffschicht bleiben die Transferschichten auf dem Substrat haften. Die Trägerfolie wird anschließend wieder aufgewickelt.

Die optische Wirkung der Kaltfolien ähnelt der von Prägefolien. Eine haptische Wirkung bleibt jedoch aus, da keine Verformung oder fühlbare Oberflächenveränderung stattfindet.

Kaltfolien kommen bei der Herstellung verschiedener Druckprodukte zum Einsatz, so zum Beispiel im Etikettendruck, auf hochwertigen Verpackungen oder im Akzidenzdruck.

Kostenvorteil bringt die Tatsache, dass die Veredelung inline in der Druckmaschine erfolgen kann und im Vergleich zu anderen Veredelungsarten keine speziellen Werkzeuge produziert werden müssen. Voraussetzung für den Kaltfolientransfer sind jedoch zwei zusätzliche Druckwerke und die Folientransferstation.

US 2009/078364 A1 beschreibt eine Druckerpresse, welche eine Transfervorrichtung zum Übertragen einer Goldfolie und ähnlichem aufweist. Die Transfervorrichtung enthält einen Druckzylinder und eine Folientransfereinrichtung. Der Druckzylinder nimmt Bögen von einem Abgabezylinder auf. Die Folientransfereinrichtung presst die Transferfolie auf die Bögen, auf die ein UV-aushärtbarer Harzlack als Haftmittel aufgetragen wurde, eine Goldfolie oder ähnliches von der Transferfolie auf die Bögen zu übertragen. Die Transferfolie wird auf den Harzlack über die Bögen gepresst. Dann strahlen Lampen Ultraviolettstrahlen von oben auf die gepresste Folie aus, um den Harzlack auszuhärten.

WO 2009/053316 A2 betrifft ein Beschichtungssystem zum Übertragen von bildgebenden oder deckenden Schichten von einer Transferfolie auf einen Bedruckstoff. In einer Bogenrotationsdruckmaschine wird dazu mindestens ein Filmauftragsmodul eingesetzt. Das beschichtete Folienblatt kann von seiner Rückseite her getrocknet werden. Die entsprechende Trocknungseinrichtung ist der Folienbeschichtung nachgeordnet. Hier soll die Folienapplikation auf Folienbedruckstoffen in Verbindung mit einer Offsetdruckmaschine mit vor- oder nachgeschalteten Lackmodulen erfolgen. Vor oder nach der Applikation kann zusätzlich gedruckt und zwischengetrocknet werden z.B. mit Hilfe eines UV-Trockners. Der Einsatz von wärmereduzierten UV-Trocknersystemen in Verbindung mit der Folienapplikation kann bei der Kaltfolienkaschierung genutzt werden.

US 2015/343761 A1 beschreibt ein Verfahren zum Kaltprägen auf einen dreidimensionalen Gegenstand. Dabei wird der Gegenstand um eine Rotationsachse drehbar von einer Halteeinrichtung gehalten. In einem ersten Schritt wird an einer ersten Arbeitsstation ein Kleber auf den Gegenstand aufgebracht. In einem zweiten Schritt wird an einer zweiten Arbeitsstation eine Transferfolie von einer Andrückeinrichtung auf den Gegenstand gedrückt. Gleichzeitig wird an der zweiten Arbeitsstation der Kleber gehärtet.

Eine Aufgabe der vorliegenden Erfindung besteht darin, die bekannten Verfahren und Vorrichtungen zur Druckveredelung, insbesondere zum Kaltfolientransfer, weiterzuentwickeln und zu verbessern.

Vorgeschlagen wird dafür zunächst ein Verfahren zur Druckveredelung, bei dem ein Bedruckstoff und eine Transferfolie mit einer Transferschicht bereitgestellt werden, der Bedruckstoff entlang eines Transportpfades mit einer Transportgeschwindigkeit bewegt wird, während der Bewegung des Bedruckstoffs in einem ersten Abschnitt des Transportpfades ein strahlungshärtender Kunststoff auf den Bedruckstoff aufgebracht wird, nach dem Aufbringen des strahlungshärtenden Kunststoffs in einem zweiten Abschnitt des Transportpfades der Bedruckstoff bestrahlt wird, während gleichzeitig die Transferfolie auf den Bedruckstoff gedrückt und mit diesem entlang des Transportpfads bewegt wird, und beim Verlassen des zweiten Abschnitts des Transportpfades die Transferfolie vom Bedruckstoff entfernt wird.

Bei den bisher bekannten Verfahren des Kaltfolientransfers werden Kleber genutzt, die bereits mit ihrer Aufbringung auf den Bedruckstoff klebrig sind und daher ohne weiteres die Transferschicht von der Transferfolie abziehen, wenn die Trägerfolie vom Bedruckstoff entfernt wird. In dem erfindungsgemäßen Verfahren wird stattdessen ein strahlungshärtender Kunststoff als Kleber verwendet, der zunächst als Harz, d.h. flüssig oder pastös vorliegt und keine oder so gut wie keine Klebkraft aufweist. Erst wenn dieses Harz mit einer Strahlung spezifischer Wellenlänge bestrahlt wird, wird es klebrig und härtet anschließend aus. Auf diese Weise wird in den Bereichen, in denen die Oberfläche des Bedruckstoffes das Harz des strahlungshärtenden Kunststoffes aufweist, die Transferschicht von der Transferfolie abgezogen, während die Transferschicht in den übrigen Bereichen auf der Transferfolie verbleibt. Dies bringt bedeutende Vorteile mit sich. Beispielsweise können Düsen einer Druckeinrichtung, die zur Aufbringung des Harzes auf den Bedruckstoff verwendet wird, nicht mehr verstopfen, weil die Bestrahlung des auf den Bedruckstoff aufgebrachten Harzes erst nach dem Drucken erfolgt.

Der Bedruckstoff wird horizontal liegend bewegt und die Transferfolie wird in dem zweiten Bereich des Transportpfads um einen Teilumfang einer Andruckwalze geführt, die auf den Bedruckstoff gedrückt wird. Dies hat insbesondere für die Druckveredelung von Bedruckstoffen in Form einzelner Bögen - im Gegensatz zum Rolle-zu-Rolle-Verfahren - Vorteile. Der Bedruckstoff und die Transferfolie berühren sich, in der Transportrichtung gesehen, dabei erfindungsgemäß nur in einem sehr kurzen Bereich, so dass eine Relativverschiebung aufgrund unterschiedlich langer Transportwege keinen negativen Einfluss auf das Ergebnis der Veredelung haben können. Aus demselben Grund kann bei dem vorgeschlagenen Verfahren vorteilhaft weiter vorgesehen sein, dass die Andruckwalze rotierend mit einer Umfangsgeschwindigkeit bewegt wird, die gleich der Transportgeschwindigkeit des Bedruckstoffs ist.

Die Andruckwalze wird, wenn ein Bedruckstoff darunter hindurchbewegt wird, auf den Transportpfad gedrückt und, wenn kein Bedruckstoff darunter hindurchbewegt wird, angehoben. Dadurch kann ein Papierstau, der durch die Kollision des Bedruckstoffes mit der auf den Transportpfad gedrückten Andruckwalze entstehen kann, vermieden.

Besonders vorteilhaft kann weiterhin vorgesehen sein, dass die Andruckwalze als strahlungsdurchlässiger Hohlkörper bereitgestellt wird und in der Andruckwalze eine Strahlungsquelle bereitgestellt wird. Für ein qualitativ hochwertiges Ergebnis ist es ohnehin sinnvoll, dass die Transferfolie auf den Bedruckstoff gedrückt wird. Die Bestrahlung kann entweder vorher erfolgen, so dass der Aushärtungsprozess des Harzes während der Einwirkung der Andruckwalze beginnt, oder hinterher. Ist jedoch die Andruckwalze ein strahlungsdurchlässiger Hohlkörper, in dem Strahlungsquelle angeordnet ist, so fallen das Andrücken der Folie auf den Bedruckstoff und die Aushärtung des Harzes des strahlungshärtenden Kunststoffes zusammen, und die Einwirkung der Strahlung erfolgt während des Andrückens der Andruckwalze durch den lichtdurchlässigen Hohlkörper hindurch.

Die Aufgabe wird weiterhin gelöst durch eine Vorrichtung zur Druckveredelung, die Folgendes umfasst: eine Transporteinrichtung zum Bewegen eines Bedruckstoffes entlang eines Transportpfades, eine Druckeinrichtung zum Aufbringen eines strahlungshärtenden Kunststoffs auf den Bedruckstoff in einem ersten Abschnitt des Transportpfades, eine Folienzuführeinrichtung zum Zuführen von Transferfolie zu einer Oberfläche des Bedruckstoffes in einem zweiten Abschnitt des Transportpfades, und eine Bestrahlungseinrichtung zum Härten des strahlungshärtenden Kunststoffs in dem zweiten Abschnitt des Transportpfades, die mindestens eine Strahlungsquelle umfasst.

Die Folienzuführeinrichtung weist mindestens eine Abhaspel und eine Aufhaspel sowie eine dazwischen angeordnete Andruckwalze auf, um die die Transferfolie geführt ist und die auf den Bedruckstoff gedrückt wird. Die Andruckwalze ist zwischen einer unteren Position, in der sie auf den Transportpfad drückt, und einer oberen Position, in der sie vom Transportpfad abgehoben ist, hin und her bewegbar. Dadurch wird es ermöglicht, dass die Andruckwalze, wenn ein Bedruckstoff darunter hindurchbewegt wird, auf den Transportpfad gedrückt wird und, wenn kein Bedruckstoff darunter hindurchbewegt wird, angehoben wird. Dadurch kann ein Papierstau, der durch die Kollision des Bedruckstoffes mit der auf den Transportpfad gedrückten Andruckwalze entstehen kann, vermieden.

Dabei kann die Transporteinrichtung beispielsweise einen Bandförderer aufweisen, auf dem der Bedruckstoff liegend transportiert wird. Vorteilhaft weist die Transporteinrichtung einen Saugbandförderer auf, auf dem der Bedruckstoff mittels Unterdruck gehalten wird. Der Saugbandförderer kann beispielsweise ein gelochtes, um Umlenkwalzen geführtes Transportband aufweisen, wobei zwischen den Umlenkwalzen ein sogenannter Saugkasten angeordnet ist, in dessen Innenraum mittels einer Pumpe ein Unterdruck erzeugt wird.

In einer weiteren Ausgestaltung kann vorgesehen sein, dass zwischen Abhaspel und Andruckwalze oder/und zwischen Andruckwalze und Aufhaspel mindestens eine Spannwalze zur Herstellung einer konstanten Bahnspannung in der Transferfolie angeordnet ist.

Besonders vorteilhaft kann weiterhin vorgesehen sein, dass die Andruckwalze als strahlungsdurchlässiger Hohlkörper ausgeführt ist und die mindestens eine Strahlungsquelle in der Andruckwalze angeordnet ist. Das Andrücken der Folie auf den Bedruckstoff und die Aushärtung des Harzes des strahlungshärtenden Kunststoffes fallen dadurch zusammen, und die Einwirkung der Strahlung erfolgt während des Andrückens der Andruckwalze durch den lichtdurchlässigen Hohlkörper hindurch.

In einer weiteren Ausgestaltung der vorgeschlagenen Vorrichtung kann vorgesehen sein, dass die Bestrahlungseinrichtung neben der mindestens einen Strahlungsquelle mindestens eine beweglich angeordnete Blende zum Lenken des von der Strahlungsquelle erzeugten Strahls umfasst. Diese Blende kann beispielsweise einen hohlzylindrischen Körper mit einer schlitzförmigen Blendenöffnung umfassen, die im Innern der Andruckwalze um deren Längsachse drehbar angeordnet ist.

Bei Verfahrensvarianten, in denen als strahlungshärtender Kunststoff durch IR-Strahlung härtbarer Kunststoff verwendet wird, ist vorrichtungsseitig vorgesehen, dass die mindestens eine Strahlungsquelle IR-Strahlung abgibt.

Bei Verfahrensvarianten, in denen als strahlungshärtender Kunststoff durch UV-Strahlung härtbarer Kunststoff verwendet wird, ist vorrichtungsseitig vorgesehen, dass die mindestens eine Strahlungsquelle UV-Strahlung abgibt.

Nachfolgend wird die Erfindung anhand eines Ausführungsbeispiels und einer zugehörigen Figur näher erläutert, die eine erfindungsgemäße Vorrichtung zeigt.

Am Anfang einer erfindungsgemäßen Vorrichtung befindet sich ein Bogenanleger 11 und an ihrem Ende befindet sich eine Bogenauslage 12.

Zwischen dem Bogenanleger 11 und der Bogenauslage 12 ist eine Transporteinrichtung 2 zum Bewegen eines Bedruckstoffes 1 entlang eines Transportpfades, dessen Beginn und Ende durch je einen horizontalen Pfeil angedeutet sind, angeordnet.

Die Transporteinrichtung 2 weist einen Saugbandförderer 21 auf, auf dem der Bedruckstoff 1 mittels Unterdruck gehalten wird. Der Saugbandförderer 21 weist ein gelochtes, um Umlenkwalzen geführtes Transportband auf, wobei zwischen den Umlenkwalzen ein Saugkasten angeordnet ist, in dessen Innenraum mittels einer Pumpe 22 ein Unterdruck erzeugt wird.

Oberhalb der Transporteinrichtung 2 ist in einem ersten Abschnitt des Transportpfades eine Druckeinrichtung 3 zum Aufbringen eines strahlungshärtenden Kunststoffs auf den Bedruckstoff 1 angeordnet. Die Druckeinrichtung 3 ist nach der Art eines Inkjet-Druckers ausgebildet, bei dem statt einer Druckfarbe ein Harz eines strahlungshärtenden Kunststoffs auf die Oberfläche des Bedruckstoffes 1 aufgebracht wird, während der Bedruckstoff 1 durch die Transporteinrichtung 2 unter der Druckeinrichtung 3 vorbeibewegt wird. Durch Auslösung der Bindereaktion wird der Kleber aktiviert, um Formstabilität des Druckbildes zu erreichen (sogenanntes "Pinning").

Stromabwärts der Druckeinrichtung 3 ist in einem zweiten Abschnitt des Transportpfades, ebenfalls oberhalb der Transporteinrichtung 2, eine Folienzuführeinrichtung 4 zum Zuführen von Transferfolie zu einer Oberfläche des Bedruckstoffes 1 angeordnet. Die Folienzuführeinrichtung 4 umfasst eine Abhaspel 41, eine Aufhaspel 43 und eine zwischen Abhaspel 41 und Aufhaspel 43 angeordnete Andruckwalze 42. Die Transferfolie 6 wird um die Andruckwalze 42 geführt und auf den Bedruckstoff 1 gedrückt. Zwischen Abhaspel 41 und Andruckwalze 42 sowie zwischen Andruckwalze 42 und Aufhaspel 43 ist jeweils eine Anordnung von zwei miteinander gekoppelten Spannwalzen 44 angeordnet, die zur Herstellung einer konstanten Bahnspannung in der Transferfolie 6 dient.

Die Andruckwalze 42 ist mittels eines Jochs 45 und eines an dem Joch 45 angreifenden Pneumatikzylinders 46 zwischen einer unteren Position, in der die Andruckwalze 42 auf den Transportpfad drückt, und einer oberen Position, in der die Andruckwalze 42 vom Transportpfad abgehoben ist, hin und her bewegbar.

Die Vorrichtung umfasst weiterhin eine Bestrahlungseinrichtung 5 mit einer UV-Lampe als Strahlungsquelle 51 zum Härten des strahlungshärtenden Kunststoffs. Die Andruckwalze 42 ist als strahlungsdurchlässiger Hohlkörper ausgeführt und die UV-Lampe 51 ist in der Andruckwalze 42 angeordnet. Die Bestrahlungseinrichtung 5 weist außerdem eine beweglich angeordnete Blende 52 zum Lenken des von der Strahlungsquelle 51 erzeugten Strahls umfasst, die als hohlzylindrischer Körper mit einer schlitzförmigen Blendenöffnung ausgeführt ist, der im Innern der Andruckwalze 42 um die Längsachse der Andruckwalze 42 drehbar ist.

### Bezugszeichenliste

- 1: Bedruckstoff
- 11: Bogenanleger
- 12: Bogenauslage
- 2: Transporteinrichtung
- 21: Saugbandförderer
- 22: Pumpe
- 3: Druckeinrichtung
- 4: Folienzuführeinrichtung
- 41: Abhaspel
- 42: Andruckwalze
- 43: Aufhaspel
- 44: Spannwalze
- 45: Joch
- 46: Pneumatikzylinder
- 5: Bestrahlungseinrichtung
- 51: Strahlungsquelle
- 52: Blende
- 6: Transferfolie

## Patentansprüche

1. Verfahren zur Druckveredelung, bei dem
• ein Bedruckstoff (1) und eine Transferfolie (6) mit einer Transferschicht bereitgestellt werden,
• der Bedruckstoff (1) entlang eines Transportpfades mit einer Transportgeschwindigkeit bewegt wird,
• während der Bewegung des Bedruckstoffs (1) in einem ersten Abschnitt des Transportpfades ein strahlungshärtender Kunststoff auf den Bedruckstoff (1) aufgebracht wird,
• nach dem Aufbringen des strahlungshärtenden Kunststoffs in einem zweiten Abschnitt des Transportpfades der Bedruckstoff (1) bestrahlt wird, während gleichzeitig die Transferfolie (6) auf den Bedruckstoff (1) gedrückt und mit diesem entlang des Transportpfads bewegt wird, und
• beim Verlassen des zweiten Abschnitts des Transportpfades die Transferfolie (6) vom Bedruckstoff (1) entfernt wird,
wobei der Bedruckstoff (1) horizontal liegend bewegt wird und die Transferfolie (6) in dem zweiten Bereich des Transportpfads um einen Teilumfang einer Andruckwalze (42) geführt wird, die auf den Bedruckstoff (1) gedrückt wird und die Andruckwalze (42), wenn ein Bedruckstoff (1) darunter hindurchbewegt wird, auf den Transportpfad gedrückt wird und, wenn kein Bedruckstoff (1) darunter hindurchbewegt wird, angehoben wird.

2. Verfahren nach Anspruch 1, bei dem die Andruckwalze (42) rotierend mit einer Umfangsgeschwindigkeit bewegt wird, die gleich der Transportgeschwindigkeit des Bedruckstoffs (1) ist.

3. Verfahren nach Anspruch 1 oder 2, bei dem die Andruckwalze (42) als strahlungsdurchlässiger Hohlkörper bereitgestellt wird und in der Andruckwalze (42) eine Strahlungsquelle (51) bereitgestellt wird.

4. Vorrichtung zur Druckveredelung, umfassend
• eine Transporteinrichtung (2) zum Bewegen eines Bedruckstoffes (1) entlang eines Transportpfades,
• eine Druckeinrichtung (3) zum Aufbringen eines strahlungshärtenden Kunststoffs auf den Bedruckstoff (1) in einem ersten Abschnitt des Transportpfades,
• eine Folienzuführeinrichtung (4) zum Zuführen von Transferfolie (6) zu einer Oberfläche des Bedruckstoffes (1) in einem zweiten Abschnitt des Transportpfades, und
• eine Bestrahlungseinrichtung (5) zum Härten des strahlungshärtenden Kunststoffs in dem zweiten Abschnitt des Transportpfades, die mindestens eine Strahlungsquelle (51) umfasst, wobei
• die Folienzuführeinrichtung (4) mindestens eine Abhaspel (41) und eine Aufhaspel (43) sowie eine dazwischen angeordnete Andruckwalze (42) aufweist, um die die Transferfolie (6) geführt ist und die auf den Bedruckstoff (1) gedrückt wird, und
• die Andruckwalze (42) zwischen einer unteren Position, in der sie auf den Transportpfad drückt, und einer oberen Position, in der sie vom Transportpfad abgehoben ist, hin und her bewegbar ist.

5. Vorrichtung nach Anspruch 4, bei der die Transporteinrichtung (2) einen Saugbandförderer (21) aufweist, auf dem der Bedruckstoff (1) mittels Unterdruck gehalten wird.

6. Vorrichtung nach Anspruch 4 oder 5, bei der zwischen Abhaspel (41) und Andruckwalze (42) oder/und zwischen Andruckwalze (42) und Aufhaspel (43) mindestens eine Spannwalze (44) zur Herstellung einer konstanten Bahnspannung in der Transferfolie (6) angeordnet ist.

7. Vorrichtung nach einem der Ansprüche 4 bis 6, bei der die Andruckwalze (42) als strahlungsdurchlässiger Hohlkörper ausgeführt ist und die mindestens eine Strahlungsquelle (51) in der Andruckwalze (42) angeordnet ist.

8. Vorrichtung nach einem der Ansprüche 4 bis 7, bei der die Bestrahlungseinrichtung (5) neben der mindestens einen Strahlungsquelle (51) mindestens eine beweglich angeordnete Blende (52) zum Lenken des von der Strahlungsquelle (51) erzeugten Strahls umfasst.

9. Vorrichtung nach Anspruch 7 und 8, bei der die Blende (52) einen hohlzylindrischen Körper mit einer schlitzförmigen Blendenöffnung umfasst, die im Innern der Andruckwalze (42) um deren Längsachse drehbar angeordnet ist.

10. Vorrichtung nach einem der Ansprüche 4 bis 9, bei der der strahlungshärtende Kunststoff durch IR-Strahlung härtbar ist und die mindestens eine Strahlungsquelle (51) IR-Strahlung abgibt.

11. Vorrichtung nach einem der Ansprüche 4 bis 9, bei der der strahlungshärtende Kunststoff durch UV-Strahlung härtbar ist und die mindestens eine Strahlungsquelle (51) UV-Strahlung abgibt.

## Claims

1. Method for print finishing, in which
• a printing material (1) and a transfer film (6) having a transfer layer are provided;
• the printing material (1) is moved along a transport path at a transport speed;
• during the movement of the printing material (1), a radiation-curing plastic is applied to the printing material (1) in a first section of the transport path;
• following the application of the radiation-curing plastic, the printing material (1) is irradiated in a second section of the transport path while, at the same time, the transfer film (6) is pressed onto the printing material (1) and is moved along the transport path with the printing material (1), and
• as it leaves the second section of the transport path, the transfer film (6) is removed from the printing material (1);
wherein the printing material (1) is moved lying horizontally and, in the second area of the transport path, the transfer film (6) is led around a partial circumference of a pressure roll (42), which is pressed onto the printing material (1), and the pressure roll (42) is pressed onto the transport path when a printing material (1) is moved through underneath it and is raised when no printing material (1) is moved through underneath it.

2. Method according to Claim 1, in which the pressure roll (42) is moved in rotation at a circumferential speed which is the same as the transport speed of the printing material (1).

3. Method according to Claim 1 or 2, in which the pressure roll (42) is provided as a hollow body that is transmissive to radiation and a radiation source (51) is provided in the pressure roll (42).

4. Device for print finishing, comprising
• a transport device (2) for moving a printing material (1) along a transport path;
• a printing device (3) for applying a radiation-curing plastic to the printing material (1) in a first section of the transport path;
• a film supply device (4) for supplying transfer film (6) to a surface of the printing material (1) in a second section of the transport path; and
• an irradiation device (5), which comprises at least one radiation source (51), for curing the radiation-curing plastic in the second section of the transport path; wherein
• the film supply device (4) has at least one unwinder (41) and a rewinder (43) and a pressure roll (42) arranged between them, around which the transfer film (6) is guided and which is pressed onto the printing material (1); and
• the pressure roll (42) is movable so as to reciprocate between a lower position, in which it presses on the transport path, and an upper position, in which it is lifted off the transport path.

5. Device according to Claim 4, in which the transport device (2) has a suction belt conveyor (21), on which the printing material (1) is held by means of negative pressure.

6. Device according to Claim 4 or 5, in which at least one tension roll (44) for producing a constant web tension in the transfer film (6) is arranged between the unwinder (41) and the pressure roll (42) and/or between the pressure roll (42) and the rewinder (43).

7. Device according to one of Claims 4 to 6, in which the pressure roll (42) is designed as a hollow body that is transmissive to radiation and the at least one radiation source (51) is arranged in the pressure roll (42) .

8. Device according to one of Claims 4 to 7, in which the irradiation device (5), in addition to the at least one radiation source (51), comprises at least one movably arranged shutter (52) for steering the beam generated by the radiation source (51).

9. Device according to Claims 7 and 8, in which the shutter (52) comprises a hollow cylindrical body with a slit-like shutter opening which is arranged in the interior of the pressure roll (42) so as to be rotatable about the longitudinal axis of the latter.

10. Device according to one of Claims 4 to 9 in which the radiation-curing plastic is able to be cured by IR radiation and the at least one radiation source (51) emits IR radiation.

11. Device according to one of Claims 4 to 9, in which the radiation-curing plastic is able to be cured by UV radiation and the at least one radiation source (51) emits UV radiation.

## Revendications

1. Procédé de finition d'impressions, dans lequel
- un matériau à imprimer (1) et un film de transfert (6) avec une couche de transfert sont fournis,
- le matériau à imprimer (1) est déplacé le long d'un chemin de transport à une vitesse de transport,
- pendant le déplacement du matériau à imprimer (1), une matière plastique durcissant par rayonnement est appliquée sur le matériau à imprimer (1) dans une première section du chemin de transport,
- après l'application de la matière plastique durcissant par rayonnement, le matériau à imprimer (1) est exposé à un rayonnement dans une deuxième section du chemin de transport, tandis que simultanément le film de transfert (6) est pressé sur le matériau à imprimer (1) et déplacé avec celui-ci le long du chemin de transport,
et
- lors de la sortie de la deuxième section du chemin de transport, le film de transfert (6) est retiré du matériau à imprimer (1),
le matériau à imprimer (1) étant déplacé horizontalement à plat et le film de transfert (6) étant guidé dans la deuxième zone du chemin de transport autour d'une circonférence partielle d'un rouleau de pression (42), qui est pressé sur le matériau à imprimer (1), et le rouleau de pression (42) étant pressé sur le chemin de transport lorsqu'un matériau à imprimer (1) est déplacé en dessous et étant soulevé lorsqu'aucun matériau à imprimer (1) n'est déplacé en dessous.

2. Procédé selon la revendication 1, dans lequel le rouleau de pression (42) est déplacé en rotation à une vitesse circonférentielle qui est égale à la vitesse de transport du matériau à imprimer (1).

3. Procédé selon la revendication 1 ou 2, dans lequel le rouleau de pression (42) est fourni sous forme de corps creux perméable au rayonnement et une source de rayonnement (51) est fournie dans le rouleau de pression (42) .

4. Dispositif de finition d'impressions, comprenant
- un appareil de transport (2) pour déplacer un matériau à imprimer (1) le long d'un chemin de transport,
- un appareil d'impression (3) pour appliquer une matière plastique durcissant par rayonnement sur le matériau à imprimer (1) dans une première section du chemin de transport,
- un appareil d'amenée de film (4) pour amener un film de transfert (6) vers une surface du matériau à imprimer (1) dans une deuxième section du chemin de transport, et
- un appareil d'exposition à un rayonnement (5) pour durcir la matière plastique durcissant par rayonnement dans la deuxième section du chemin de transport, qui comprend au moins une source de rayonnement (51),
- l'appareil d'amenée de film (4) présentant au moins un dévidoir (41) et un enrouleur (43) ainsi qu'un rouleau de pression (42) agencé entre eux, autour duquel le film de transfert (6) est guidé et qui est pressé sur le matériau à imprimer (1), et
- le rouleau de pression (42) pouvant être déplacé en va-et-vient entre une position inférieure dans laquelle il presse sur le chemin de transport et une position supérieure dans laquelle il est soulevé du chemin de transport.

5. Dispositif selon la revendication 4, dans lequel l'appareil de transport (2) présente un transporteur à bande aspirante (21) sur lequel le matériau à imprimer (1) est maintenu par dépression.

6. Dispositif selon la revendication 4 ou 5, dans lequel au moins un rouleau tendeur (44) est agencé entre le dévidoir (41) et le rouleau de pression (42) ou/et entre le rouleau de pression (42) et l'enrouleur (43) pour établir une tension de bande constante dans le film de transfert (6).

7. Dispositif selon l'une quelconque des revendications 4 à 6, dans lequel le rouleau de pression (42) est réalisé sous forme de corps creux perméable au rayonnement et l'au moins une source de rayonnement (51) est agencée dans le rouleau de pression (42).

8. Dispositif selon l'une quelconque des revendications 4 à 7, dans lequel l'appareil d'exposition à un rayonnement (5) comprend, outre l'au moins une source de rayonnement (51), au moins un diaphragme (52) agencé de manière mobile pour diriger le faisceau produit par la source de rayonnement (51).

9. Dispositif selon les revendications 7 et 8, dans lequel le diaphragme (52) comprend un corps cylindrique creux avec une ouverture de diaphragme en forme de fente, qui est agencé à l'intérieur du rouleau de pression (42) de manière rotative autour de son axe longitudinal.

10. Dispositif selon l'une quelconque des revendications 4 à 9, dans lequel la matière plastique durcissable par rayonnement peut être durcie par rayonnement IR et l'au moins une source de rayonnement (51) émet un rayonnement IR.

11. Dispositif selon l'une quelconque des revendications 4 à 9, dans lequel la matière plastique durcissant par rayonnement peut être durcie par rayonnement UV et l'au moins une source de rayonnement (51) émet un rayonnement UV.
